# EUROPÄISCHE PATENTSCHRIFT

(11) **EP 2 929 828 B1**
(45) Veröffentlichungstag und Bekanntmachung des Hinweises auf die Patenterteilung: **23.05.2018**
(21) Anmeldenummer: 14164509.3
(22) Anmeldetag: 11.04.2014
(51) Int. Cl.: A47L 13/17

(54) **Reinigungseinheit, umfassend einen Reinigungsmopp und mindestens eine Verpackung**
Cleaning unit comprising a cleaning mop and at least one package
Unité de nettoyage comprenant un balai à franges et au moins un emballage

(43) Veröffentlichungstag der Anmeldung: 14.10.2015
(73) Patentinhaber: Hydroflex OHG, 35075 Gladenbach (DE)
(72) Erfinder: Becker, Edward, 35080 Bad Endbach (DE)
(74) Vertreter: Metten, Karl-Heinz

(56) Entgegenhaltungen:
- EP-A1- 0 382 691
- EP-A1- 0 953 314
- WO-A1-01/52714
- WO-A1-98/40004
- DE-U1- 20 005 016
- DE-U1- 20 016 620
- KR-A- 20020 008 938
- US-A- 4 896 768
- US-A1- 2013 031 872

## Beschreibung

Die vorliegende Erfindung betrifft eine Reinigungseinheit, insbesondere für die Reinraumreinigung, enthaltend einen Reinigungsmopp und eine Verpackung.

Insbesondere Reinigungsunternehmen verwenden vielfach insbesondere für die Fußbodenreinigung Reinigungsmopps. Diese Reinigungsmopps sind in der Regel für den wiederholten Gebrauch vorgesehen, das heißt nach jedem Reinigungszyklus sind die Reinigungsmopps zu waschen. Vor allem bei Reinigungsmopps, die für die Reinraumreinigung eingesetzt werden, sind nicht nur bei der Herstellung, dem Transport und der Lagerung besondere Vorkehrungen und Vorsichtsmaßnahmen zu treffen, sondern ebenfalls bei der Wäsche benutzter Reinigungsmopps. Der im Zusammenhang mit derartigen Reinigungsmopps aufzubringende Aufwand erhöht sich dann nochmals für solche Mopps, die für die Reinigung von sterilen Räumen, insbesondere von sterilen Reinräumen eingesetzt werden sollen.

In der EP 382 691 A1 wird eine Verpackung für einen Wischmopp oder dergleichen offenbart, die neben diesem Wischmopp auch ein Behältnis mit einer Flüssigkeit bestehend aus einem Reinigungs- und/oder Desinfektionsmittel enthält. Diese Reinigungsflüssigkeit liegt somit getrennt von dem Wischmopp in der Verpackung vor. Der Flüssigkeitsbehälter kann geöffnet werden, ohne dass die Verpackung aufzureißen ist. D. h. ein Durchtränken des Wischmopps findet innerhalb dieser Verpackung statt. Auf diese Weise soll ein Wischmopp zur Verfügung gestellt werden, der über einen sehr langen Zeitraum lagerbar ist und der erst kurz vor Gebrauch mit der Reinigungsflüssigkeit imprägniert werden kann.

Die DE 200 05 016 U1 betrifft ein Putztuch für gewerbliche Anwendungszwecke, bestehend aus einem konfektionierten Trägermaterial und einem darauf aufgebrachten Reinigungsmittel, wobei das Trägermaterial mit einer vorgegebenen Menge an Reinigungsmittel getränkt ist. Ferner beschreibt die DE 200 05 016 U1 eine Verpackung für die genannten Putztücher. Diese Verpackung kann eine die Putztücher umschließende, verschweißte Folie, welche in einem formstabilen Gehäuse mit einer Entnahmeöffnung vorliegt, darstellen. Auf diese Weise sollen ein Anrühren des Reinigungsmittels und Benetzen eines Putzlappens bzw. das Versprühen eines Reinigungsmittels vermieden werden.

Es wäre somit wünschenswert, auf Reinigungsmopps zurückgreifen zu können, die nicht mit den Nachteilen des Stands der Technik behaftet sind.

Der Erfindung lag daher die Aufgabe zugrunde, Reinigungssysteme zur Verfügung zu stellen, die ein zuverlässiges, gleichwohl kostengünstiges Reinigen von insbesondere Reinräumen und/oder sterilen Räumen ermöglichen.

Demgemäß wurde eine Reinigungseinheit gemäß den Merkmalen des Patentanspruchs 1 gefunden.

Indem der Reinigungsmopp bereits vollständig vorgetränkt in der Verpackung, insbesondere Kunststofffolienverpackung, vorliegt, kann dieser nach Entnahme aus der Verpackung unmittelbar zur Reinigung verwendet werden, ohne dass eine weitere Benetzung oder ein weiteres Tränken mit zusätzlicher Reinigungsflüssigkeit notwendig ist. Somit kann bei Verwendung der erfindungsgemäßen Reinigungseinheit auf die regelmäßig zum Einsatz kommenden Reinigungswagen verzichtet werden, welche in der Regel stets auch mindestens einen Behälter mit Reinigungsflüssigkeit beinhalten. Auch ist es ohne weiteres möglich, über zum Beispiel das Volumen der Verpackung Einfluss auf die Menge an mitverpacktem flüssigen System zu nehmen. Gleichwohl ist die Verpackung im Allgemeinen derart dimensioniert, dass nicht das gesamte Volumen der Verpackung mit Flüssigkeit und Reinigungsmopp(s) ausgefüllt ist, sondern dass darin auch noch (gereinigte) Luft oder ein Inertgas vorliegt. Mithin erlaubt es die erfindungsgemäße Reinigungseinheit, auch ohne über separate Behälter oder Eimer Reinigungsflüssigkeit zur Verfügung stellen zu müssen, hinreichend Flüssigkeit für die Reinigung auch größerer Flächen eines zu reinigenden Raums, insbesondere Reinraums, zur Verfügung stellen zu können. Insbesondere kann stets die für eine Reinigungsaufgabe optimal auf den Reinigungsmopp abgestimmte Menge an Reinigungsflüssigkeit zum Einsatz kommen. Die Reinigungsflüssigkeit ist mithin stets korrekt dosiert.

In einer Ausgestaltung der erfindungsgemäßen Reinigungseinheit liegt in dieser nicht nur ein einzelner getränkter Mopp, insbesondere Flachmopp vor, sondern es liegen darin zwei oder mehr Mopps, insbesondere Flachmopps aufeinander vor. Je nach Anwendung und/oder Größe des Reinigungsmopps können beispielsweise 3, 4, 5, 6, 7 oder auch 8 bis 20 Mopps, insbesondere Flachmopps, in der ersten Verpackung der erfindungsgemäßen Reinigungseinheit vorgesehen sein.

In einer besonders zweckmäßigen Ausgestaltung stellt der Reinigungsmopp der erfindungsgemäßen Reinigungseinheit einen Flachmopp dar. Flachmopps verfügen im Allgemeinen über eine rechteckige Grundfläche und sind mit einer Reinigungs- bzw. Frontseite und einer Deckblatt- bzw. Rückseite ausgestattet. Diese Flachmopps verfügen vorteilhafterweise auf der Deckblatt- bzw. Rückseite über mindestens eine Eingreiftasche, vorzugsweise zwei Eingreiftaschen, für einen Flachmopphalter. Diese Flachmopphalter sind zumeist über ein Gelenk mit einem Stil oder Haltegriff verbunden, so dass auch größere Flächen ohne weiteres unter der Verwendung der erfindungsgemäßen Reinigungseinheit gereinigt werden können.

Die Reinigungseinheit gemäß der vorliegenden Erfindung eignet sich ganz besonders für den Einsatz bei der Reinraumreinigung. Demgemäß stellt der Reinigungsmopp, insbesondere der Flachmopp, der erfindungsgemäßen Reinigungseinheit auch einen Reinraumreinigungsmopp dar. Mit der erfindungsgemäßen Reinigungseinheit gelingt es, nicht nur sogleich einen Reinigungsmopp zur Verfügung zu stellen, der bei der Reinraumreinigung zum Einsatz kommen kann, sondern ebenfalls das hierfür erforderliche flüssige System, beispielsweise in Form einer Reinigungsflüssigkeit oder einer Desinfektionsflüssigkeit. Auf diese Weise kann der Aufwand, geeignete Reinigungsflüssigkeit sowie geeignete Behältnisse zur Aufnahme dieser Reinigungsflüssigkeit für die Reinraumreinigung bereit zu stellen, erheblich verringert werden. Im Grunde kann mit Verwendung der erfindungsgemäßen Reinigungseinheit auf die externe Zufuhr von Reinigungsflüssigkeit verzichtet werden.

Der mit der erfindungs gemäßen Reinigungseinheit zum Einsatz kommende Reinigungsmopp stellt zweckmäßigerweise, insbesondere wenn für die Reinraumreinigung eingesetzt, einen Einweg-Reinigungsmopp dar. Dadurch dass der Reinigungsmopp als Einweg-Reinigungsmopp ausgeführt wird, das heißt der Reinigungsmopp nicht in der Weise gefertigt und ausgelegt sein muss, dass er die üblicherweise geforderten 50 bis 60 Waschzyklen unverändert übersteht, die mit der Herstellung der erfindungsgemäßen Reinigungseinheit einhergehenden Kosten im Rahmen gehalten werden.

Es hat sich als besonders zweckmäßig erwiesen, auf solche erfindungsgemäßen Reinigungseinheiten, insbesondere auch für die Reinraumreinigung zurückzugreifen, die ferner mindestens eine weitere, insbesondere flüssigkeitsdichte, Kunststofffolienverpackung aufweisen, in der die erste Kunststofffolienverpackung, insbesondere flüssigkeitsdicht, verpackt, vorzugsweise durch Verschweißen verschlossen, vorliegt.

Zum einen ist es mit dieser Ausführungsvariante möglich, im Falle von Leckagen der ersten Verpackung, insbesondere Kunststofffolienverpackung, ein Auslaufen bzw. eine Kontamination der Umgebung mit dem flüssigen System zu verhindern. Denn dieses kann in der zweiten, die erste Kunststofffolienverpackung umgebende Kunststofffolienverpackung aufgefangen werden. Darüber hinaus wird durch Verwendung einer weiteren, die erste Verpackung umhüllenden Verpackung, in welcher das flüssige System vorliegt, eine Reinigungseinheit zur Verfügung gestellt, die sich besonders effizient und praktikabel für die Reinraumreinigung einsetzen lässt. Beispielsweise kann die äußere Verpackung in einem Schleusenbereich im Übergang zum Reinraum entfernt werden, so dass sichergestellt ist, dass nur eine den Reinraumbedingungen genügende Verpackung samt Reinigungsflüssigkeit und Reinigungsmopp in den Reinraum gelangt. Insbesondere wenn die Reinigungseinheit eine erste Verpackung und eine weitere, zweite Verpackung umfasst, kann eine sehr wirksame Reinigung von sterilen Räumen sowie von Reinräumen gewährleistet werden. Hierbei wird zumeist in einer ersten Schleuse die äußere, zweite Verpackung entfernt. In diesem Zusammenhang ist von Vorteil, wenn die in der äußeren, weiteren bzw. zweiten Verpackung vorliegende innere, erste Verpackung, enthaltend den Reinigungsmopp und das flüssige System, in gereinigter bzw. sterilisierter Luft vorliegen. D.h. die innere Verpackung ist bereits unter Reinraumbedingungen bzw. unter sterilen Bedingungen in die äußere Verpackung eingeführt und verschlossen worden. Erst in einer zweiten Schleuse wird vorzugsweise sodann die innere Verpackung entfernt, so dass nur der mit dem flüssigen System imprägnierte Reinigungsmopp in den sterilen Raum oder den Reinraum gelangt. Alternativ ist es auch möglich, die innere Verpackung in der zweiten Schleuse nochmals zu desinfizieren bzw. sterilisieren, um sie in den zu reinigenden Raum mit hinein zu nehmen.

Dabei kann in einer geeigneten Ausführungsform vorgesehen sein, dass die erste und/oder die weitere, zweite Kunststofffolienverpackung schlauchförmig ausgebildet sind und dass die Verschweißungen vorzugsweise jeweils an den sich gegenüberliegenden Schmalseiten der Kunststofffolienschläuche vorliegen.

Bei dem flüssigen System der erfindungsgemäßen Reinigungseinheit kann es sich beispielsweise um ein wässriges System handeln, insbesondere enthaltend mindestens ein Desinfektionsmittel, insbesondere i-Propanol und/oder Ethanol, und/oder mindestens ein, insbesondere biozides, Reinigungsmittel. Demgemäß kann es sich bei dem flüssigen System um eine Reinigungsflüssigkeit oder eine Desinfektionsflüssigkeit handeln. Selbstverständlich ist es ebenfalls möglich, dass das flüssige System gleichzeitig eine Reinigungs- und eine Desinfektionsflüssigkeit darstellt. Geeignete Reinigungsflüssigkeiten können alkalisch oder sauer eingestellt sein. Alkalisch eingestellte Reinigungsflüssigkeiten werden häufig verwendet, wenn fettlösende Eigenschaften gefordert sind. Sauer eingestellte Reinigungsflüssigkeiten verwendet man im allgemeinen, um Kalk- und/oder Rostrückstände zu beseitigen. Reinigungsflüssigkeiten im Sinne der vorliegenden Erfindung zeichnen sich regelmäßig dadurch aus, dass sie in einem wässrigen System mindestens ein Tensid enthalten. Geeignete Tenside für die Reinraumreinigung bzw. die Reinigung steriler Räume sind dem Fachmann bekannt. Geeignete Desinfektionsflüssigkeiten stellen im Allgemeinen wässrige Systeme dar, welche zum Beispiel mit einer bioziden, bakteriziden, sporoziden und/oder fungiziden Wirkung ausgestattet sind und demgemäß mindestens ein Biozid, Bakterizid, Sporozid und/oder Fungizid enthalten. Für Reinraum- sowie für sterile Reinigungsanwendungen setzt man im Allgemeinen Reinigungsflüssigkeiten bzw. Desinfektionsflüssigkeiten ein, bei denen es sich bei dem verwendeten Wasser um deionisiertes Wasser oder um Wasser mit WFI-Güte handelt. Für die Reinigung von sterilen Räumen ist das Wasser geeigneter Reinigungs- und Desinfektionsflüssigkeiten vorzugsweise einem Filtrierprozess (0,2 µm) unterzogen worden.

Für die im Sinne der vorliegenden Erfindung für sterile Räume zum Einsatz kommenden Desinfektionsflüssigkeiten greift man vorzugsweise auf wässrige Systeme zurück, die Alkohole wie i-Propanol und/oder Ethanol, Peroxide, Persäuren wie Peressigsäure, quaternäre Ammoniumverbindungen wie Benzalkoniumchlord, Guanidinderivate oder Chlor-basierte Verbindungen wie Chlordioxid, Natriumhypochlorit, Chlorhexidin, Chloramin T, enthalten.

Als besonders geeignetes Desinfektionsmittel für die Reinraumreinigung sowie für die Reinigung von sterilen Räumen sei ein wässriges System genannt, enthaltend 70 Vol.-% i-Propanol und 30 Vol.-% Wasser.

Besonders zweckmäßige erfindungsgemäße Reinigungseinheiten sind auch solche, die für die Reinigung steriler Räume, insbesondere steriler Reinräume verwendet werden. Mit den erfindungsgemäßen Reinigungseinheiten ist es besonders einfach und zuverlässig möglich, Reinigungsmopps samt Reinigungsflüssigkeit in vorab bereits sterilisierter Form in einen sterilen Raum zu überführen. Dieses trifft insbesondere auf diejenigen Reinigungseinheiten zu, bei denen der in einer ersten Verpackung, insbesondere Kunststofffolienverpackung vorliegende getränkte Reinigungsmopp in mindestens einer weiteren Verpackung, insbesondere Kunststofffolienverpackung eingeschlossen vorliegt.

Methoden zur Sterilisierung der erfindungsgemäßen Reinigungseinheit, samt der darin vorliegenden Reinigungsmopps und des flüssigen Systems sind dem Fachmann bekannt. Hierfür kann zum Beispiel auf die Sterilisierung mittels Beta-Strahlung, Gamma-Strahlung und/oder Elektronenstrahlung zurückgegriffen werden.

Mit den erfindungsgemäßen Reinigungseinheiten können verlässlich Reinigungsmopps in sterilen Umgebungen eingesetzt werden, ohne dadurch Einbußen bei der Sterilität hinnehmen zu müssen. Mit den erfindungsgemäßen Reinigungseinheiten kann ein Sterilitätssicherheitsniveau (SAL-Wert) eingehalten werden, der nicht oberhalb von 10⁻⁶ liegt. Das heißt unter 1.000.000 erfindungsgemäßen Reinigungseinheiten ist im Durchschnitt nur eine mit einem lebensfähigen Keim kontaminiert. Beispielsweise soll gemäß Europäischem Arzneibuch der SAL-Wert für Parenteralia maximal 10⁻⁶ betragen.

Für die erfindungsgemäßen Reinigungseinheiten kann in einer bevorzugten Ausführungsform vorgesehen sein, dass der Flachmopp über mindestens eine front- bzw. reinigungsseitige Lage und mindestens eine rück- bzw. deckblattseitige Lage sowie gegebenenfalls über mindestens eine mittlere, zwischen der frontseitigen und der rückseitigen Lage angeordnete Zwischenlage verfügt, wobei auf der Rückseite mindestens eine, vorzugsweise zwei, Eingreiftasche(n) für einen Flachmopphalter vorliegen.

Dabei sind auch solche Reinigungseinheiten besonders bevorzugt, bei denen der Flachmopp eine Front- bzw. Reinigungsseite mit einer Besatz- oder Schlingenstruktur und eine Rück- bzw. Deckblattseite aufweist, wobei die Frontseite und die Rückseite mindestens eine gewebte, gestrickte oder gewirkte Lage gebildet aus Mikrofasermaterial umfassen, oder wobei die Frontseite mindestens eine frontseitige gewebte, gestrickte oder gewirkte Lage gebildet aus Mikrofasermaterial und die Rückseite mindestens eine rückseitige Lage aus einem, insbesondere verfestigten, Vliesmaterial, insbesondere umfassend oder bestehend aus Polyolefinfasern, insbesondere Polypropylenfasern, umfassen.

Ferner kann hierbei vorgesehen sein, dass die zwischen frontseitiger und rückseitiger Lage angeordnete mindestens eine Zwischenlage ein, insbesondere unverfestigtes, Vliesmaterial oder ein Schaummaterial umfasst oder hieraus besteht.

Geeignetes Mikrofasermaterial umfasst zum Beispiel Polyamidmikrofasern und/oder Polyestermikrofasern, insbesondere Polyethylenterephthalatmikrofasern. Polyestermikrofasern sind bevorzugt. Das Vliesmaterial der Zwischenlage umfasst oder besteht vorzugsweise aus, insbesondere recycelten, Polyesterfasern, insbesondere Polyethylenterephthalatfasern.

Das Mikrofasermaterial für die Reinigungsmopps der erfindungsgemäßen Reinigungseinheit ist zweckmäßigerweise aus einer Endlosfaser gebildet. Besonders geeignet stellt das Mikrofasermaterial ein, insbesondere rundgestricktes oder kettengewirktes, Frottiergewebe dar. Derartige Mikrofasermaterialien sind bevorzugt auf der Front- bzw. Reinigungsseite eines Flachmopps einer erfindungsgemäßen Reinigungseinheit angebracht.

Ferner kann in einer Ausgestaltung vorgesehen sein, dass das Mikrofasermaterial von Front- und/oder Rückseite eine mittlere Feinheit kleiner oder gleich 1 dtex, insbesondere im Bereich von 0,3 dtex bis 0,8 dtex, aufweist und/oder dass das Fasermaterial der Zwischenlage eine mittlere Feinheit im Bereich von 0,5 dtex bis 4 dtex, insbesondere im Bereich von 1 dtex bis 3 dtex und besonders bevorzugt im Bereich von 1,5 dtex bis 2,5 dtex, aufweist.

Besonders geeignet sind auch solche erfindungsgemäßen Reinigungseinheiten, bei denen Reinigungsmopps zum Einsatz kommen, bei denen die front- und/oder rückseitige Lage aus Mikrofasermaterial über ein Flächengewicht von mindestens 150 g/m² oder im Bereich von 150 g/m² bis 400 g/m², vorzugsweise von mindestens 200 g/m² oder im Bereich von 200 g/m² bis 350 g/m², und besonders bevorzugt von mindestens 225 g/m² oder im Bereich von 225 g/m² bis 300 g/m², verfügt und/oder bei denen die mindestens eine Zwischenlage über ein Flächengewicht im Bereich von 50 g/m² bis 150 g/m², vorzugsweise im Bereich von 75 g/m² bis 125 g/m² und besonders bevorzugt im Bereich von 90 g/m² bis 110 g/m² verfügt.

Die mindestens eine Zwischenlage kann z.B. auch ein Nadelvlies darstellen. Ferner können die Fasern der mindestens einen Zwischenlage Stapelfasern sein, insbesondere mit einer mittleren Länge im Bereich von 20 mm bis 80 mm, vorzugsweise im Bereich von 30 mm bis 70 mm und besonders bevorzugt im Bereich von 40 mm bis 60 mm.

Unter Verwendung eines mehrlagigen Flachmopps als Reinigungsmopp für die erfindungsgemäße Reinigungseinheit stellt die mindestens eine rückseitige Lage bevorzugt ein Spinnvliesmaterial dar. Auch ist diese rückseitige Lage besonders bevorzugt einlagig ausgebildet.

Bei geeigneten Flachmopps liegen vorzugsweise die frontseitige Lage und die rückseitige Lage oder die frontseitige Lage, die Zwischenlage und die rückseitige Lage entlang ihrer umlaufenden Ränder mittels Overlock-Nähverfahren miteinander verbunden vor. Ferner kann hierbei vorgesehen sein, dass die Eingreiftasche bzw. die Eingreiftaschen durch Umklappen eines oder mehrerer Randabschnitte des Flachmopps erhalten worden sind, so dass im Bereich der Eingreiftasche bzw. Eingreiftaschen das Material der rückseitigen Lage aufeinander zur Anlage gelangt. Alternativ können die aufeinander umgeklappten Randabschnitte entlang ihrer umlaufenden Ränder unter Ausbildung der Eingreiftasche mittels Overlock-Nähverfahren miteinander verbunden vorliegen.

Die frontseitige Lage verfügt zweckmäßigerweise über eine mittlere Dicke von mindestens 0,5 mm oder im Bereich von 0,5 mm bis 5,0 mm, vorzugsweise von mindestens 1,0 mm oder im Bereich von 1,0 mm bis 4,5 mm, und besonders bevorzugt von mindestens 1,5 mm oder im Bereich von 0,5 mm bis 5,0 mm. Die Zwischenlage verfügt vorzugsweise über eine Dicke im Bereich von 0,5 mm bis 10 mm, vorzugsweise im Bereich von 1,0 mm bis 8 mm und besonders bevorzugt im Bereich von 2,0 bis 5 mm.

Der Erfindung lag die überraschende Erkenntnis zugrunde, dass Reinigungsmopps, insbesondere für die kommerzielle Reinigung auf praktikable und kostengünstige Weise, insbesondere auch für die kommerzielle Reinigung verfügbar gemacht werden können. Mit den erfindungsgemäßen Reinigungseinheiten ist es möglich, auf eine zusätzliche Imprägnierung, Befeuchtung oder Benetzung der Reinigungsmopps komplett zu verzichten. Vielmehr kann sogleich die für den jeweiligen Reinigungsvorgang erforderliche, optimale Menge an flüssigem System, wie Reinigungs- oder Desinfektionsflüssigkeit, zur Verfügung gestellt werden. Von Vorteil ist ferner, dass mit der erfindungsgemäßen Reinigungseinheit jeglicher Aufwand für die Herrichtung eines für die Reinigung zu verwendenden Reinigungsmopps entfällt. Dieses wirkt sich insbesondere bei der Reinraumreinigung sowie der Reinigung steriler Räume sehr vorteilhaft aus. So müssen weder Reinigungsmopps, Desinfektions- oder Reinigungsmittel noch Desinfektionsmittel- bzw. Reinigungsmittelbehältnisse oder Transportwagen in einer für sterile Räume oder Reinräume geeigneten Form zur Verfügung gestellt werden. Es ist vielmehr alleine nur noch dafür Sorge zu tragen, dass die erfindungsgemäßen Reinigungseinheiten, sei es, dass sie eine einzige Verpackung enthalten oder ein System, bei dem der verpackte Reinigungsmopp samt Flüssigkeit in einer weiteren, zweiten Verpackung vorliegen, unter Reinraum- bzw. sterilen Bedingungen hergestellt und verpackt werden. Das Kontaminationsrisiko wird dadurch erheblich reduziert oder sogar nahezu vollständig eleminiert.

Als weiterer Vorteil hat sich herausgestellt, dass mit den erfindungsgemäßen Reinigungseinheiten, insbesondere solchen, enthaltend Einweg-Reinigungsmopps, z.B. Einweg-Flachmopps, eine sehr zuverlässige und kontaminationsfreie Reinigung von Reinräumen gelingt. Insbesondere für die Reinigung steriler Räume, einschließlich steriler Reinräume, können mit der erfindungsgemäßen Reinigungseinheit sehr hohe Standards gewährleistet werden. So ist es möglich, bereits bei der Herstellung und der Verpackung von Reinigungsmopps sowie bei der Herstellung der Verpackung wie auch des flüssigen Systems Kontaminationen oder Sterilitätseinbußen zu vermeiden. Beispielsweise kann bei der kommerziellen Reinigung sichergestellt werden, dass Reinraum- und/oder Sterilitätsstandards nicht unterlaufen werden. So entfällt die Notwendigkeit, Reinigungsflüssigkeit extern zur Verfügung stellen und in Behältnisse ein- oder umfüllen zu müssen. Letztgenannte Vorgänge führen häufig, insbesondere wenn man es an der geforderten Sorgfalt auch nur geringfügig fehlen lässt, zu Kontaminationsproblemen.

Es hat sich vielfach als zweckmäßig erwiesen, den Reinigungsmopp, beispielsweise wenn in Form eines Flachmopps ausgeführt, als Einweg-Reinigungsmopp zu gestalten. Die für die erfindungsgemäßen Reinigungseinheiten zum Einsatz kommenden Reinigungsmopps, insbesondere Flachmopps, können selbstverständlich nach der Entnahme aus der Verpackung und der Verwendung für die Reinigung nach Durchlaufen eines Wasch- bzw. Dekontaminationszyklus erneut für die Reinigung verwendet werden. Auch ist es möglich, solche Reinigungsmopps, die als Einweg-Reinigungsmopps für die Reinraumreinigung bzw. die Reinigung steriler Räume vorgesehen sind, nach einem Wasch- bzw. Dekontaminationszyklus mindestens ein weiteres Mal für die Reinigung von Räumen, die nicht Reinräume sind bzw. die nicht steril gehalten werden müssen, zu verwenden.

Die in der vorstehenden Beschreibung und in den Ansprüchen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Reinigungseinheit, umfassend eine erste flüssigkeitsdichte Kunststofffolienverpackung und, in dieser Kunststofffolienverpackung vorliegend, einen oder eine Vielzahl an mit einem flüssigen System vorgetränkten Flachmopps, ferner umfassend mindestens eine weitere flüssigkeitsdichte Kunststofffolienverpackung, in der die erste Kunststofffolienverpackung flüssigkeitsdicht verpackt vorliegt.

2. Reinigungseinheit nach Anspruch 1, **dadurch gekennzeichnet, dass** der Reinigungsmopp ein Reinraumreinigungsmopp und/oder ein Einweg-Reinigungsmopp ist.

3. Reinigungseinheit nach Anspruch 1 oder 2, **dadurch gekennzeichnet, dass** die erste flüssigkeitsdichte Kunststofffolienverpackung eine durch Verschweißen oder Verkleben verschlossene Kunststofffolienverpackung dastellt und/oder dass die weitere flüssigkeitsdichte Kunststofffolienverpackung durch Verschweißen flüssigkeitsdicht verschlossen ist.

4. Reinigungseinheit nach einem der vorangehenden Ansprüche, **dadurch gekennzeichnet, dass** das flüssige System ein wässriges System darstellt, insbesondere enthaltend mindestens ein Desinfektionsmittel, insbesondere i-Propanol und/oder Ethanol, und/oder mindestens ein, insbesondere biozides, Reinigungsmittel.

5. Reinigungseinheit nach einem der vorangehenden Ansprüche, **dadurch gekennzeichnet, dass** der bzw. die Reinigungsmopps und die diese Reinigungsmopps enthaltende erste Kunststofffolienverpackung sowie gegebenenfalls auch die weitere Kunststofffolienverpackung steril sind, insbesondere vermittels Beta-Strahlung, Gamma-Strahlung und/oder Elektronenstrahlung.

6. Reinigungseinheit nach einem der vorangehenden Ansprüche, **dadurch gekennzeichnet, dass** der Flachmopp über mindestens eine front- bzw. reinigungsseitige Lage und mindestens eine rück- bzw. deckblattseitige Lage sowie gegebenenfalls über mindestens eine mittlere, zwischen der frontseitigen und der rückseitigen Lage angeordnete Zwischenlage verfügt, wobei auf der Rückseite mindestens eine, vorzugsweise zwei, Eingreiftasche(n) für einen Flachmopphalter vorliegen.

7. Reinigungseinheit nach Anspruch 6, **dadurch gekennzeichnet, dass** der Flachmopp eine Front- bzw. Reinigungsseite mit einer Besatz- oder Schlingenstruktur und eine Rück- bzw. Deckblattseite aufweist, wobei die Frontseite und die Rückseite mindestens eine gewebte, gestrickte oder gewirkte Lage gebildet aus Mikrofasermaterial umfassen oder wobei die Frontseite mindestens eine frontseitige gewebte, gestrickte oder gewirkte Lage gebildet aus Mikrofasermaterial und die Rückseite mindestens eine rückseitige Lage aus einem, insbesondere verfestigten, Vliesmaterial, insbesondere umfassend oder bestehend aus Polyolefinfasern, insbesondere Polypropylenfasern, umfassen.

8. Reinigungseinheit nach Anspruch 6 oder 7, **dadurch gekennzeichnet, dass** die zwischen frontseitiger und rückseitiger Lage angeordnete mindestens eine Zwischenlage ein, insbesondere unverfestigtes, Vliesmaterial oder ein Schaummaterial umfasst oder hieraus besteht.

9. Reinigungseinheit nach Anspruch 7 oder 8, **dadurch gekennzeichnet, dass** das Mikrofasermaterial Polyamidmikrofasern und/oder Polyestermikrofasern, insbesondere Polyethylenterephthalatmikrofasern, vorzugsweise Polyestermikrofasern, umfasst oder hieraus besteht und/oder dass das Vliesmaterial der Zwischenlage, insbesondere recycelte, Polyesterfasern, insbesondere Polyethylenterephthalatfasern, umfasst oder hieraus besteht.

10. Reinigungseinheit nach einem der Ansprüche 7 bis 9, **dadurch gekennzeichnet, dass** das Mikrofasermaterial aus einer Endlosfaser gebildet ist und/oder dass das Mikrofasermaterial aus einem, insbesondere rundgestrickten oder kettengewirkten, Frottiergewebe gebildet ist.

11. Reinigungseinheit nach einem der Ansprüche 7 bis 10, **dadurch gekennzeichnet, dass** Mikrofasermaterial eine mittlere Feinheit kleiner oder gleich 1 dtex, insbesondere im Bereich von 0,3 dtex bis 0,8 dtex, aufweist und/oder dass das Fasermaterial der Zwischenlage eine mittlere Feinheit im Bereich von 0,5 dtex bis 4 dtex, insbesondere im Bereich von 1 dtex bis 3 dtex und besonders bevorzugt im Bereich von 1,5 dtex bis 2,5 dtex, aufweist.

12. Reinigungseinheit nach einem der vorangehenden Ansprüche, **dadurch gekennzeichnet, dass** die front- und/oder rückseitige Lage aus Mikrofasermaterial über ein Flächengewicht von mindestens 150 g/m² oder im Bereich von 150 g/m² bis 400 g/m², vorzugsweise von mindestens 200 g/m² oder im Bereich von 200 g/m² bis 350 g/m², und besonders bevorzugt von mindestens 225 g/m² oder im Bereich von 225 g/m² bis 300 g/m², verfügt und/oder dass die mindestens eine Zwischenlage über ein Flächengewicht im Bereich von 50 g/m² bis 150 g/m², vorzugsweise im Bereich von 75 g/m² bis 125 g/m² und besonders bevorzugt im Bereich von 90 g/m² bis 110 g/m² verfügt und/oder dass die mindestens eine Zwischenlage ein Nadelvlies darstellt und/oder dass die Fasern der mindestens einen Zwischenlage Stapelfasern, insbesondere mit einer mittleren Länge im Bereich von 20 mm bis 80 mm, vorzugsweise im Bereich von 30 mm bis 70 mm und besonders bevorzugt im Bereich von 40 mm bis 60 mm, darstellen.

13. Reinigungseinheit nach einem der Ansprüche 6 bis 12, **dadurch gekennzeichnet, dass** die frontseitige Lage und die rückseitige Lage oder dass die frontseitige Lage, die Zwischenlage und die rückseitige Lage entlang ihrer umlaufenden Ränder mittels Overlock-Nähverfahren miteinander verbunden vorliegen.

14. Reinigungseinheit nach einem der Ansprüche 6 bis 13, **dadurch gekennzeichnet, dass** die Eingreiftasche bzw. die Eingreiftaschen durch Umklappen eines oder mehrerer Randabschnitte des Flachmopps erhalten worden sind, so dass im Bereich der Eingreiftasche bzw. Eingreiftaschen das Material der rückseitigen Lage aufeinander zur Anlage gelangt und/oder dass die aufeinander umgeklappten Randabschnitte entlang ihrer umlaufenden Ränder unter Ausbildung der Eingreiftasche mittels Overlock-Nähverfahren miteinander verbunden vorliegen.

15. Reinigungseinheit nach einem der Ansprüche 6 bis 14, **dadurch gekennzeichnet, dass** die frontseitige Lage über eine mittlere Dicke von mindestens 0,5 mm oder im Bereich von 0,5 mm bis 5,0 mm, vorzugsweise von mindestens 1,0 mm oder im Bereich von 1,0 mm bis 4,5 mm, und besonders bevorzugt von mindestens 1,5 mm oder im Bereich von 0,5 mm bis 5,0 mm, und/oder dass die Zwischenlage über eine Dicke im Bereich von 0,5 mm bis 10 mm, vorzugsweise im Bereich von 1,0 mm bis 8 mm und besonders bevorzugt im Bereich von 2,0 bis 5 mm, verfügen.

## Claims

1. A cleaning unit, comprising a first liquid-tight plastic film package and, provided in said plastic film package, one or a plurality of flat mop(s) pre-soaked with a liquid system, further comprising at least one additional liquid-tight plastic film package, in which the first plastic film package is packaged in a liquid-tight manner.

2. The cleaning unit according to Claim 1, **characterized in that** the cleaning mop is a cleanroom cleaning mop and/or a single-use cleaning mop.

3. The cleaning unit according to Claim 1 or 2, **characterized in that** the first liquid-tight plastic film package constitutes a plastic film package which is sealed by means of fusing or bonding, and/or the additional liquid-tight plastic film package is sealed in a liquid-tight manner by fusing.

4. The cleaning unit according to any one of the preceding claims, **characterized in that** the liquid system constitutes an aqueous system, in particular containing at least one disinfecting agent, in particular i-propanol and/or ethanol, and/or at least one, in particular biocidal, cleaning agent.

5. The cleaning unit according to any one of the preceding claims, **characterized in that** the cleaning mop(s) and the first plastic film package containing said cleaning mop as well as, optimally the additional plastic film package are also sterile, in particular by means of beta radiation, gamma radiation and/or electron radiation.

6. The cleaning unit according to any one of the preceding claims, **characterized in that** the flat mop has at least one layer on the front or respectively cleaning side and at least one layer on the back or respectively wrapper side as well as, optimally at least one middle intermediate layer arranged between the layer on the front and the back, wherein at least one, preferably two, engagement pocket(s) for a flat mop holder are provided on the back.

7. The cleaning unit according to Claim 6, **characterized in that** the flat mop has a front or respectively cleaning side having a trimming or loop structure and a back or respectively wrapper side, wherein the front and the back comprise at least one woven, knitted or warp-knitted layer formed from microfibre material, or wherein the front comprises at least one woven, knitted or warp-knitted layer formed from microfibre material on the front and the back comprises at least one layer on the back made of an, in particular reinforced, nonwoven material, in particular comprising or consisting of polyolefin fibres, in particular polypropylene fibres.

8. The cleaning unit according to Claim 6 or 7, **characterized in that** the at least one intermediate layer arranged between the layer on the front and on the back comprises an, in particular unreinforced, non-woven material or a foam material or consists hereof.

9. The cleaning unit according to Claim 7 or 8, **characterized in that** the microfibre material comprises polyamide microfibres and/or polyester microfibres, in particular polyethylene terephthalate microfibres, preferably polyester microfibres, or consists hereof, and/or that the non-woven material of the intermediate layer comprises, in particular, recycled polyester fibres, in particular polyethylene terephthalate fibres, or consists hereof.

10. The cleaning unit according to any one of Claims 7 to 9, **characterized in that** the microfibre material is formed from a continuous fibre and/or that the microfibre material is formed from an, in particular circular knitted or warp-knitted, terry cloth.

11. The cleaning unit according to any one of Claims 7 to 10, **characterized in that** the microfibre material has an average fineness of smaller than or equal to 1 dtex, in particular in the range of 0.3 dtex to 0.8 dtex, and/or that the fibre material of the intermediate layer has an average fineness in the range of 0.5 dtex to 4 dtex, in particular in the range of 1 dtex to 3 dtex and, particularly preferably, in the range of 1.5 dtex to 2.5 dtex.

12. The cleaning unit according to any one of the preceding claims, **characterized in that** the layer made of microfibre material on the front and/or on the back has a mass per unit area of at least 150 g/m² or in the range of 150 g/m² to 400 g/m², preferably of at least 200 g/m² or in the range of 200 g/m² to 350 g/m² and, particularly preferably, of at least 225 g/m² or in the range of 225 g/m² to 300 g/m², and/or that the at least one intermediate layer has a mass per unit area in the range of 50 g/m² to 150 g/m², preferably in the range of 75 g/m² to 125 g/m² and, particularly preferably, in the range of 90 g/m² to 110 g/m², and/or that the at least one intermediate layer constitutes a needle-punched nonwoven and/or that the fibres of the at least one intermediate layer constitute staple fibres, in particular having an average length in the range of 20 mm to 80 mm, preferably in the range of 30 mm to 70 mm and, particularly preferably, in the range of 40 mm to 60 mm.

13. The cleaning unit according to any one of Claims 6 to 12, **characterized in that** the layer on the front and the layer on the back or that the layer on the front, the intermediate layer and the layer on the back are connected to one another along their circumferential edges by means of overlock sewing methods.

14. The cleaning unit according to any one of Claims 6 to 13, **characterized in that** the engagement pocket(s) has/have been obtained by folding down one or more end portions of the flat mop, so that in the region of the engagement pocket(s) the material of the layer on the back rests on one another, and/or that the end portions folded down on one another are connected to one another along their circumferential edges, forming the engagement pocket by means of overlock sewing methods.

15. The cleaning unit according to any one of Claims 6 to 14, **characterized in that** the layer on the front has an average thickness of at least 0.5 mm or in the range of 0.5 mm to 5.0 mm, preferably of at least 1.0 mm or in the range of 1.0 mm to 4.5 mm and, particularly preferably, of at least 1.5 mm or in the range of 0.5 mm to 5.0 mm, and/or that the intermediate layer has a thickness in the range of 0.5 mm to 10 mm, preferably in the range of 1.0 mm to 8 mm and, particularly preferably, in the range of 2.0 to 5 mm.

## Revendications

1. Unité de nettoyage comprenant un premier emballage en film plastique étanche aux liquides et, située dans cet emballage en film plastique, une frange ou une pluralité de franges préimprégnée(s) avec un système liquide, comprenant en outre au moins un emballage en film plastique étanche aux liquides supplémentaire, dans lequel le premier emballage en film plastique est emballé de façon étanche aux liquides.

2. Unité de nettoyage selon la revendication 1, **caractérisée en ce que** le balai à franges est un balai à franges de salle blanche et/ou un balai à franges jetable.

3. Unité de nettoyage selon la revendication 1 ou 2, **caractérisée en ce que** le premier emballage en film plastique étanche aux liquides représente un emballage en film plastique fermé par soudage ou par collage et/ou **en ce que** l'emballage en film plastique étanche aux liquides supplémentaire est fermé de façon étanche aux liquides par soudage.

4. Unité de nettoyage selon l'une quelconque des revendications précédentes, **caractérisée en ce que** le système liquide représente un système aqueux, en particulier comprenant au moins un moyen de désinfection, en particulier de l'isopropanol et/ou de l'éthanol, et au moins un détergent, en particulier biocide.

5. Unité de nettoyage selon l'une quelconque des revendications précédentes, **caractérisée en ce que** le ou les balai(s) à franges et le premier emballage en film plastique contenant ces balais à franges, ainsi que, le cas échéant, également l'emballage en film plastique supplémentaire sont stériles, en particulier au moyen de rayonnement bêta, rayonnement gamma et/ou rayonnement d'électrons.

6. Unité de nettoyage selon l'une quelconque des revendications précédentes, **caractérisée en ce que** le balai à franges dispose d'au moins une couche frontale ou de nettoyage et d'au moins une couche arrière ou de couverture ainsi que, le cas échéant, d'au moins une couche centrale intermédiaire disposée entre les couches frontale et arrière, au moins une, de préférence deux poche(s) de pénétration étant présentes sur le côté arrière pour une fixation de balai à franges.

7. Unité de nettoyage selon la revendication 6, **caractérisée en ce que** le balai à franges présente un côté frontal ou de nettoyage avec une structure en garniture ou en boucle et un côté arrière ou de couverture, le côté frontal et le côté arrière comprenant au moins une couche tissée, tricotée à la main ou tricotée à la machine formée en matériau de microfibres ou le côté frontal formant au moins une couche frontale tissée, tricotée à la main ou tricotée à la machine et le côté arrière comprenant au moins une couche arrière en matériau non-tissé, en particulier solidifié, en particulier comprenant ou se composant de fibres de polyoléfine, en particulier de fibres de polypropylène.

8. Unité de nettoyage selon la revendication 6 ou 7, **caractérisée en ce que** l'au moins une couche intermédiaire disposée entre la couche frontale et la couche arrière comprend, ou se compose de, un matériau non-tissé, en particulier non solidifié, ou un matériau en mousse.

9. Unité de nettoyage selon la revendication 7 ou 8, **caractérisée en ce que** le matériau de microfibres comprend des microfibres de polyamide et/ou des microfibres de polyester, en particulier des micro fibres de polytéréphtalate d'éthylène, de préférence des micro fibres de polyester, ou s'en compose, et/ou **en ce que** le matériau non-tissé de la couche intermédiaire, comprend en particulier des fibres de polyester recyclées, en particulier des fibres de polytéréphtalate d'éthylène, ou s'en compose.

10. Unité de nettoyage selon l'une quelconque des revendications 7 à 9, **caractérisée en ce que** le matériau de microfibres est formé en fibres continues et/ou **en ce que** le matériau de microfibres est formé en tissu éponge, en particulier en tricotage circulaire ou en tricotage en chaîne.

11. Unité de nettoyage selon l'une quelconque des revendications 7 à 10, **caractérisée en ce que** le matériau de microfibres présente un titrage moyen inférieur ou égal à 1 dtex, en particulier dans la plage de 0,3 dtex à 0,8 dtex, et/ou **en ce que** le matériau de fibres de la couche intermédiaire présente un titrage moyen dans une plage de 0,5 dtex à 4 dtex, en particulier dans la plage de 1 dtex à 3 dtex et en particulier de préférence dans la plage de 1,5 dtex à 2,5 dtex.

12. Unité de nettoyage selon l'une quelconque des revendications précédentes, **caractérisée en ce que** la couche frontale et/ou arrière en matériau de microfibres dispose d'un grammage d'au moins 150 g/m² ou dans la plage de 150 g/m² à 400 g/m², de préférence d'au moins 200 g/m² ou dans la plage de 200 g/m² à 350 g/m², et en particulier de préférence d'au moins 225 g/m² ou dans la plage de 225 g/m² à 300 g/m², et/ou **en ce que** l'au moins une couche intermédiaire dispose d'un grammage dans la plage de 50 g/m² à 150 g/m², de préférence dans la plage de 75 g/m² à 125 g/m² et en particulier de préférence dans la plage de 90 g/m² à 110 g/m² et/ou **en ce que** l'au moins une couche intermédiaire représente un non-tissé aiguilleté et/ou **en ce que** les fibres de l'au moins une couche intermédiaire représentent des fibres discontinues, en particulier avec une longueur moyenne dans la plage de 20 mm à 80 mm, de préférence dans la plage de 30 mm à 70 mm et en particulier de préférence dans la plage de 40 mm à 60 mm.

13. Unité de nettoyage selon l'une quelconque des revendications 6 à 12, **caractérisée en ce que** la couche frontale et la couche arrière ou **en ce que** la couche frontale, la couche intermédiaire et la couche arrière sont reliées entre elles le long de leurs bords périphériques par couture overlock.

14. Unité de nettoyage selon l'une quelconque des revendications 6 à 13, **caractérisée en ce que** la poche de pénétration ou les poches de pénétration ont été conservées par le rabat d'une ou de plusieurs parties de bord de la frange, de telle sorte que, dans la zone de la poche de pénétration ou des poches de pénétration, le matériel de la couche arrière se chevauche en se touchant et/ou **en ce que** les parties de bord rabattues l'une sur l'autre sont reliées le long de leurs bords périphériques par couture overlock, formant la poche de pénétration.

15. Unité de nettoyage selon l'une quelconque des revendications 6 à 14, **caractérisée en ce que** la couche frontale présente une épaisseur moyenne d'au moins 0,5 mm, ou dans la plage de 0,5 mm à 5,0 mm, de préférence d'au moins 1,0 mm ou dans la plage de 1,0 mm à 4,5 mm, et en particulier de préférence d'au moins 1,5 mm ou dans la plage de 0,5 mm à 5,0 mm, et/ou **en ce que** la couche intermédiaire présente une épaisseur dans la plage de 0,5 mm à 10 mm, de préférence dans la plage de 1,0 mm à 8 mm et en particulier de préférence dans la plage de 2,0 à 5 mm.
